# EUROPÄISCHE PATENTANMELDUNG

(11) **EP 4 703 641 A1**
(43) Veröffentlichungstag der Anmeldung: **04.03.2026**
(21) Anmeldenummer: 25199446.3
(22) Anmeldetag: 01.09.2025
(51) Int. Cl.: F23J 3/02, F23J 13/08

(54) **VORRICHTUNG ZUR VERMINDERUNG EINER STAUBBELASTUNG BEI EINER SCHORNSTEINREINIGUNG UND VERFAHREN ZUR SCHORNSTEINREINIGUNG**

(30) Priorität: 02.09.2024 DE 102024125009
(71) Anmelder: Wöhler Technik GmbH, 33181 Bad Wünnenberg (DE)
(72) Erfinder: POEPLAU, Michael, 33181 Bad Wünnenberg (DE)
(74) Vertreter: Kleine, Hubertus

(57) **Zusammenfassung**

Die Erfindung betrifft eine Vorrichtung zur Verminderung einer Staubbelastung bei einer Schornsteinreinigung mit einem Reinigungsgerät, das durch eine Reinigungsöffnung (2) in einen Schornstein (1) einführbar ist und mithilfe eines elastischen Schafts (6) im Inneren des Schornsteins (1) bewegbar ist. Die Vorrichtung zeichnet sich dadurch aus, dass sie einen Rahmen aufweist, der in oder vor die Reinigungsöffnung (2) montierbar ist, wobei an dem Rahmen durch elastische Elemente zwei voneinander beabstandete staubzurückhaltende Durchführungen für den Schaft (6) gebildet sind, und wobei von dem Rahmen und den staubzurückhaltenden Durchführungen ein Zwischenraum gebildet wird, in den mindestens eine Absaugöffnung (14) führt. Die Erfindung betrifft weiterhin ein Verfahren zur Reinigung eines Schornsteins (1) mit verminderter Staubbelastung und eine Anwendung der Vorrichtung zur staubverminderten Reinigung eines Schornsteins (1).

## Beschreibung

Die Erfindung betrifft eine Vorrichtung zur Verminderung einer Staubbelastung bei einer Schornsteinreinigung mit einem Reinigungsgerät, das durch eine Reinigungsöffnung in einen Schornstein einführbar ist und mithilfe eines elastischen Schafts im Inneren des Schornsteins bewegbar ist. Die Erfindung betrifft weiterhin ein Verfahren zur Schornsteinreinigung sowie eine Verwendung der Vorrichtung während einer Schornsteinreinigung.

Traditionell werden Schornsteine von Gebäuden gereinigt, indem ein Reinigungswerkzeug, z.B. ein Kehrbesen mit einem Zuggewicht, von oben in den Schornstein eingeführt und dort an einem Seil oder einer Kette auf und ab bewegt wird, um Ruß- oder andere Partikel von den Schornsteinwänden zu lösen. Das Reinigungswerkzeug wird entweder von außen in den Schornsteinauslass eingeführt oder in eine möglichst weit oben im Schornstein angeordnete Reinigungsöffnung. Während der Reinigung verbleibt eine sich unten im Schornstein befindende Reinigungsöffnung verschlossen, typischerweise mithilfe einer vor oder in dieser Reinigungsöffnung angeordneten Reinigungstür. Auf diese Weise wird ein Austreten von Staub während der Reinigung wirksam verhindert. Nach Beendigung des Reinigungsvorgangs setzt sich der beim Reinigen von den Schornsteinwänden abgelöste Staub unten im Schornstein ab und kann dann ohne nennenswerte Staubbelastung durch die genannte untere Reinigungstür entfernt werden.

Nachteilig bei dem Verfahren ist, dass der Schornstein von außen über das Gebäudedach erreicht werden muss, was aufwendig ist, mit Gefahren für den Schornsteinfeger verbunden ist und nicht bei allen Gebäuden möglich ist. Eine alternativ zu benutzende und im oberen Schornsteinbereich angeordnete Reinigungsöffnung ist nicht bei allen Gebäuden vorhanden und auch nicht in jedem Fall zugänglich.

Um Schornsteine dennoch gut reinigen zu können, wurden Reinigungsgeräte entwickelt, die nicht nur an einem Seil oder einer Kette von oben herabgelassen werden können, sondern die es durch einen elastischen Schaft, z.B. eine elastische Stange, ermöglichen, einen Schornstein von einer unteren Reinigungsöffnung aus nach oben hin zu reinigen. Nachteilig dabei ist jedoch, dass aus der beim Reinigungsvorgang geöffneten Reinigungstür an der unteren Reinigungsöffnung Staub austritt und in das Gebäude gelangt.

Es ist eine Aufgabe der vorliegenden Erfindung, eine Vorrichtung und ein Verfahren zu schaffen, mit denen ein derartiger, von unten erfolgender Reinigungsvorgang eines Schornsteins möglichst staubfrei durchgeführt werden kann.

Diese Aufgabe wird durch eine Vorrichtung und ein Verfahren sowie eine Anwendung der Vorrichtung mit den Merkmalen des jeweiligen unabhängigen Anspruchs gelöst. Vorteilhafte Ausgestaltungen und Weiterbildungen sind jeweils Gegenstand der abhängigen Ansprüche.

Eine erfindungsgemäße Vorrichtung der eingangs genannten Art zeichnet sich durch einen Rahmen aus, der in oder vor der Reinigungsöffnung montierbar ist, wobei an dem Rahmen mit elastischen Elementen zwei voneinander beabstandete staubzurückhaltende Durchführungen für den Schaft gebildet sind, und wobei von dem Rahmen und den staubzurückhaltenden Durchführungen ein Zwischenraum gebildet wird, in den mindestens eine Absaugöffnung führt.

Die Vorrichtung, die als Einsatz zum Einsetzen in die Reinigungsöffnung bzw. einen Durchlass einer Reinigungstür oder als Vorsatz zum Vorsetzen vor die Reinigungsöffnung bzw. die Reinigungstür ausgebildet sein kann, bildet mit ihrem Rahmen und den beiden Durchführungen eine Art Schleuse für den Schaft des Reinigungsgeräts. Die Durchführungen werden durch elastische Elemente, z.B. Bürsten oder Lamellen, gebildet.

Die beiden Durchführungen stellen Dichtungsebenen dar, die als Sperren für (Staub-) Partikel dienen, die beim Reinigen des Schornsteins von dessen Wänden abgelöst werden und herunterrieseln. Zudem werden bei der Bewegung des Reinigungsgeräts durch die elastischen Elemente Partikel von dem Schaft abgestreift und so verhindert, dass sie über den Schaft nach außen transportiert werden. Selbst wenn Partikel die innere Dichtungsebene überwinden und bis in den Zwischenraum der Vorrichtung dringen, werden sie dort abgesaugt. Während der Reinigung des Schornsteins und auch beim späteren Entnehmen des Reinigungswerkzeugs ist die anfallende Staubbelastung gegenüber einer Reinigung ohne Einsatz der erfindungsgemäßen Vorrichtung dadurch deutlich vermindert oder sogar nahezu vollkommen verhindert.

In einer vorteilhaften Weiterbildung weist der Rahmen der Vorrichtung profilierte Seitenteile auf, wobei an den profilierten Seitenteilen die elastischen Elemente der staubzurückhaltenden Durchführungen angeordnet sind. Bevorzugt sind die Seitenteile u-förmig profiliert und die elastischen Elemente sind an Schenkeln der u-förmig profilierten Seitenteile angeordnet. Durch die u-förmigen Seitenteile wird ein einfacher und gleichzeitig zweckmäßiger Aufbau erreicht, der sich sowohl als Einsatz, als auch als Vorsatz eignet. Die offene u-Form erlaubt zum einen die Anordnung der elastischen Elemente in den beiden Dichtungsebenen und ermöglicht zum anderen eine Absaugung des Zwischenraums.

Zur Umsetzung der Absaugung ist bevorzugt die mindestens eine Absaugöffnung in einer ersten Seite des Rahmens angeordnet und zur Verbindung mit einem Saugschlauch ausgebildet. Weiter kann vorgesehen sein, in dem Rahmen an einer der ersten Seite gegenüberliegenden Seite mindestens eine weitere Öffnung einzubringen. Bei Verwendung der Vorrichtung ist die erste Seite mit der Absaugöffnung außen zugänglich und ermöglicht das Anschließen des Saugschlauchs. Die an der gegenüberliegenden Seite angeordnete mindestens eine Öffnung weist dann in das Innere des Schornsteins, wodurch Staub aus dem Innenraum des Schornsteins mit abgesaugt wird. Dadurch wird die Staubkonzentration im Schornstein reduziert, wodurch sich auch die Staubkonzentration im Zwischenraum verringert, was das Austreten von Staubpartikel minimiert.

Der mindestens einen weiteren Öffnung kann ein Abdeckelement zur Einstellung eines Öffnungsquerschnitts zugeordnet sein, beispielsweise in Form eines verstellbaren Schiebers. Durch eine Variation des Öffnungsquerschnitts kann das Verhältnis der Saugleistungen der Absaugung aus dem Zwischenraum und aus dem Schornsteininneren variiert und optimiert werden.

In einer weiteren vorteilhaften Ausgestaltung der Vorrichtung ist mindestens eine Dichtung an einer Außenseite des Rahmens angeordnet. Bevorzugt ist diese Dichtung umlaufend und dichtet die Vorrichtung an ihrer Anlagelinie gegenüber der Reinigungsöffnung bzw. der Reinigungstür des Schornsteins ab. Es wird so verhindert, dass durch eventuell verbleibende Spalte zwischen der Vorrichtung und dem Schornstein im Schornstein herunter rieselnder Staub in das Gebäude dringt.

Bevorzugt ist der Rahmen in mindestens einer Raumrichtung teleskopierbar ausgebildet, wodurch die Vorrichtung mit unterschiedlich großen bzw. proportionierten Reinigungsöffnungen bzw. Reinigungstüren eingesetzt werden kann. Der Rahmen kann dazu beispielsweise von mindestens zwei unterschiedlichen Rahmenelementen gebildet werden, die ineinandergreifende und gegeneinander verschiebbare, ggf. u-förmige Seitenteile aufweisen. Werden gleiche Rahmenelemente paarweise diagonal gegenüberliegend benutzt, ist die Vorrichtung trotz einer geringen Bauteilevielfalt in zwei Raumrichtungen in ihrer Größe veränderbar. Eventuell können sich zwei gegenüberliegende Rahmenelemente lediglich dadurch unterscheiden, dass in eines der beiden Rahmenelemente die Absaugöffnung eingebracht ist. In dem Fall wären drei unterschiedliche Rahmenelemente verwendet, von denen sich zwei nur geringfügig - nämlich in dem Vorhandensein der Absaugöffnung - unterscheiden.

Wenn die betreffenden Rahmenelemente aus Kunststoff in einem Spritzgussprozess hergestellt werden, kann vorgesehen sein, das Rahmenelement mit zunächst verschlossener Absaugöffnung so zu produzieren, dass eine Sollbruchstelle entlang des Umfangs der Absaugöffnung ausgebildet ist. Es werden auch dann nur Produktionswerkzeuge für zwei verschiedene Rahmenelemente benötigt.

Es ist alternativ auch möglich, in beiden gegenüberliegenden Rahmenelementen jeweils eine Absaugöffnung anzuordnen. Das ermöglicht die Nutzung von zwei Saugschläuchen und zwei Absaugvorrichtungen, um mit einer höheren Saugleistung zu arbeiten. Wird eine höhere Saugleistung nicht benötigt, kann eine der Absaugöffnungen mit einer Klappe oder einem Stopfen o.ä. verschlossen werden. Auch in diesem Fall ist die Bauteilevielfalt auf zwei verschiedene Rahmenelemente beschränkt.

Weiter bevorzugt weist die Vorrichtung mindestens eine mit den mindestens zwei unterschiedlichen Rahmenelementen gekoppelte Feder zum Auseinanderdrücken der mindestens zwei unterschiedlichen Rahmenelemente auf. Auf diese Weise kann die Vorrichtung vor dem Einsetzen in die Reinigungsöffnung bzw. die Reinigungstür zusammengeschoben und damit vorgespannt werden. In der Öffnung bzw. der Tür drücken sich die Rahmenelemente dann nach außen und klemmen die Vorrichtung selbstständig in der Reinigungsöffnung bzw. der Reinigungstür fest. Zusätzlich oder alternativ zu der Feder kann eine Verrastung der Rahmenelemente gegeneinander vorgesehen sein oder ein sonstiger Verspannungsmechanismus, z.B. mithilfe einer oder mehrerer Gewindespindel(n), mithilfe einer Exzenteranordnung oder mithilfe eines Kniehebels.

In einer weiteren vorteilhaften Ausgestaltung der Vorrichtung hat der Rahmen feste Abmessungen und ist in einen Adapterrahmen eingesetzt, der in oder vor der Reinigungsöffnung montiert wird. Der Adapterrahmen ist möglichst auswechselbar. Ein Rahmen mit festen Abmessungen kann so mit verschiedenen Adapterrahmen verwendet werden, je nach Größe und/oder Form der Reinigungsöffnung.

Der Adapterrahmen kann z.B. die Form eines Kegelstumpfs mit rechteckiger Grundfläche haben und eine zentrale Öffnung aufweisen, in die der Rahmen eingesetzt ist. Durch die Kegelstumpfform können bereits in gewissem Maße unterschiedliche Größen der Reinigungsöffnung abgedeckt werden und der Adapterrahmen kann zur Montage einfach klemmend in die Reinigungsöffnung eingesetzt werden. Dazu ist der Adapterrahmen bevorzugt aus einem weichen und elastischen Material, z.B. einem Schaumkunststoff, gefertigt.

Ein erfindungsgemäßes Verfahren zur Reinigung eines Schornsteins mit verminderter Staubbelastung weist die folgenden Schritte auf: Es wird eine derartige Vorrichtung in oder vor eine Reinigungsöffnung des Schornsteins ein- oder vorgesetzt und ein Reinigungsgerät mit einem elastischen Schaft durch die Vorrichtung, konkret durch die gebildeten Dichtungsebenen der Vorrichtung, in den Schornstein eingeführt. Nach einem Verbinden des Zwischenraums der Vorrichtung mit einer Absaugung erfolgt dann die Reinigung des Schornsteins mithilfe des Reinigungswerkzeugs unter Absaugung des Zwischenraums und ggf. zusätzlich des Schornsteininneren. Der Schornstein kann auf diese Weise mit deutlich verminderter Staubbelastung gereinigt werden.

Falls die Vorrichtung einen Rahmen aufweist, der in seiner Größe veränderbar ist, erfolgt vorteilhaft vor oder während des Ein- oder Vorsetzens in oder vor die Reinigungsöffnung eine Anpassung der Größe an die Reinigungsöffnung bzw. an eine der Reinigungsöffnung zugeordnete Reinigungstür. Weiter vorteilhaft wird nach dem Abschluss der Reinigung das Reinigungsgerät an dem elastischen Schaft durch die Vorrichtung entnommen, während aus dem Zwischenraum und ggf. zusätzlich aus dem Schornsteininneren weiter abgesaugt wird.

Bei einer erfindungsgemäßen Anwendung zur staubverminderten Reinigung eines Schornsteins durch eine Reinigungsöffnung mithilfe eines Reinigungsgeräts mit einem elastischen Schaft, ist die zuvor genannte Vorrichtung während der Reinigung vor oder in der Reinigungsöffnung des Schornsteins angeordnet. Es ergeben sich die zuvor im Zusammenhang mit der Vorrichtung bzw. dem Verfahren genannten Vorteile.

Die Erfindung wird nachfolgend anhand eines Ausführungsbeispiels mithilfe von Figuren näher erläutert. Die Figuren zeigen:
- Figur 1: eine räumliche Darstellung eines Schornsteins mit einer geöffneten Reinigungstür gemäß dem Stand der Technik;
- Figur 2: den Schornstein aus Figur 1 mit einem ersten Ausführungsbeispiel einer Vorrichtung zur Staubverminderung;
- Figur 3: den Schornstein gemäß Figur 2 mit eingeführtem Reinigungsgerät und einem angeschlossenen Saugschlauch;
- Figur 4: eine Darstellung gemäß Figur 3 mit teilweise aufgebrochen dargestelltem Schornstein;
- Figur 5: eine räumliche Darstellung der in den Figuren 2-4 gezeigten Vorrichtung;
- Figur 6: die Vorrichtung gemäß Figur 5 in einem ausgezogenen Zustand;
- Figur 7: die Vorrichtung gemäß Figur 5 in einer räumlichen Explosionsdarstellung, die Einblick in den inneren Aufbau der Vorrichtung ermöglicht;
- Figur 8: räumliche Darstellung eines Schornsteins mit geöffneter Reinigungstür und einer Vorrichtung zur Staubverminderung in einem zweiten Ausführungsbeispiel;
- Figur 9: den Schornstein aus Figur 8 mit eingesetzter Vorrichtung zur Staubverminderung;
- Figur 10: den Schornstein gemäß Figur 8, teilweise aufgebrochen dargestellt und mit eingeführtem Reinigungsgerät und angeschlossenem Saugschlauch;
- Figur 11: eine vergrößerte räumliche Darstellung der in Figur 8 gezeigten Vorrichtung; und
- Figur 12: die Vorrichtung aus Figur 11 in einer räumlichen Schnittdarstellung.

Figur 1 zeigt zunächst in einer räumlichen Darstellung einen Abschnitt eines Schornsteins 1 mit einer Reinigungsöffnung 2 gemäß dem Stand der Technik. Rein beispielhaft ist ein gemauerter Schornstein als Schornstein 1 dargestellt. Es versteht sich, dass die erfindungsgemäße Vorrichtung auch mit anderen Arten von Schornsteinen verwendet werden kann, z.B. mit Schornsteinen, die aus ggf. runden Edelstahlrohren gefertigt sind.

In die Reinigungsöffnung 2 ist eine Reinigungstür 3 eingebaut, die auch als Reinigungsklappe bezeichnet wird. Sie umfasst einen Rahmen 4, der am Schornstein 1 befestigt ist und an dem eine Tür 5 verschwenkbar gelagert ist. Durch die Tür 5 kann die Reinigungsöffnung 2 in der Regel luft- und staubdicht verschlossen werden. Es ist üblicherweise ein Schließmechanismus vorhanden, mit dem die Tür 5 mithilfe eines Werkzeugs oder mithilfe einer Verrastung in der geschlossenen Position gehalten wird.

Figur 2 zeigt den Schornstein 1 aus Figur 1 ebenfalls mit geöffneter Tür 5, wobei im Unterschied zu Figur 1 ein Einsatz 10 als ein erstes Ausführungsbeispiel einer erfindungsgemäßen Vorrichtung zur staubverminderten Reinigung des Schornsteins 1 in die Reinigungsöffnung 2 bzw. hier konkret in den Rahmen 4 der Reinigungstür 3 eingesetzt ist. Details des Aufbaus des Einsatzes 10 werden nachfolgend noch im Zusammenhang mit den Figuren 5-7 erläutert.

Die Figuren 3 und 4 zeigen zunächst die Verwendung des Einsatzes 10 während einer Reinigung des Schornsteins 1.

In der Figur 3 ist ein Reinigungsgerät mit einem elastischen Schaft 6 durch den Einsatz 10 zur Reinigung des Inneren des Schornsteins 1 in diesen eingeführt. Weiter ist ein Saugschlauch 7 mit dem Einsatz 10 verbunden, der an seinem hier nicht sichtbaren Ende mit einem Staubsauger oder einer sonstigen Absaugvorrichtung gekoppelt ist.

Die Figur 4 zeigt die Anordnung der Figur 3, wobei jedoch der Schornstein 1 teilweise aufgebrochen dargestellt ist, um Einblick in seinen Innenraum zu bekommen. Weiter ist der Einsatz 10 geschnitten dargestellt, um seine Funktionsweise zu erläutern.

Aus der Figur 4 ist ersichtlich, dass als Reinigungsgerät hier beispielhaft ein Schornsteinbesen eingesetzt wird, der an dem elastischen Schaft 6 montiert ist. Der elastische Schaft, z.B. ein Glasfaserstab, ermöglicht es, den Schornstein 1 ausgehend von der Reinigungsöffnung 2 in beide Richtungen, also nach unten und insbesondere auch nach oben zu reinigen.

Dabei ist der elastische Schaft 6 des Reinigungsgeräts durch den Einsatz 10 geführt, was möglich ist, da dieser in zwei hintereinander liegenden Ebenen Bürsten, konkret äußere Bürsten 15 und innere Bürsten 16 trägt. Die Bürsten 15, 16 weisen jeweils eine Vielzahl von Borsten auf. Die Borsten sind elastische Elemente, also nachgiebig, so dass der Schornsteinbesen durch den Einsatz 10 in den Schornstein 1 eingeführt werden kann und sich die Bürsten 15, 16 in beiden Ebenen um den Schaft 6 schließen.

Beim Reinigen des Schornsteins 1 werden vom Schornsteinbesen Partikel, beispielsweise Rußpartikel, von den inneren Wänden des Schornsteins 1 entfernt. Die abgelösten Partikel rieseln im Schornstein 1 herab und würden ohne den Einsatz 10 durch die geöffnete Tür 5 austreten. Dieses gilt insbesondere, wenn der Schornstein 1 in einem Bereich oberhalb der Reinigungsöffnung 2 gereinigt wird. Zudem setzen sich die Partikel auf den Schaft 6 des Reinigungsgeräts ab und werden beim Hin- und Herbewegen des Reinigungsgeräts von dem Schaft 6 aus dem Inneren des Schornsteins 1 nach außen befördert.

Beides verhindert wirksam der erfindungsgemäße Einsatz 10, indem von den äußeren Bürsten 15 und den inneren Bürsten 16 zwei Dichtungsebenen gebildet werden, die als Sperren für die Partikel dienen. Zudem werden bei der Bewegung des Reinigungsgeräts Partikel von dem Schaft 6 abgestreift und so verhindert, dass sie von dem Schaft 6 nach außen transportiert werden.

Die Sperrwirkung wird dadurch weiter erhöht, dass der Einsatz 10 in Art einer Schleuse aufgebaut ist, bei der der Zwischenraum zwischen den beiden Dichtebenen, also zwischen den äußeren Bürsten 15 und den inneren Bürsten 16 mit Unterdruck beaufschlagt wird. Gegebenenfalls in den Zwischenraum eindringende Partikel werden abgesaugt. Diesem Zweck dient der Saugschlauch 7, über den der Zwischenraum des Einsatzes 10 mit der hier nicht dargestellten Absaugvorrichtung verbunden ist.

In den Figuren 5-7 ist der Einsatz 10 detaillierter in jeweils einer räumlichen Zeichnung dargestellt.

Der Einsatz 10 weist einen Rahmen auf, an dem die äußeren Bürsten 15 und die inneren Bürsten 16 befestigt sind. In den Figuren 5 und 6 sind nur die äußeren Bürsten 15 zu erkennen, die inneren Bürsten 16 sind an der nicht sichtbaren Unterseite des Einsatzes 10 befestigt.

Der Rahmen ist aus jeweils zwei Rahmenelementen 11 und zwei Rahmenelementen 12 gebildet. Beide Rahmenelemente 11, 12 weisen je zwei hier u-förmige Seitenteile 13 auf, die in einem Eckbereich jeweils senkrecht zueinanderstehend miteinander verbunden sind.

Die Rahmenelemente 11, 12 unterscheiden sich in den Abmessungen der Seitenteile 13 derart, dass die Rahmenelemente 12 mit ihren Seitenteilen 13 in die Seitenteile 13 der Rahmenelemente 11 eingeschoben werden können. Jedes Rahmenelement 11, 12 trägt dann jeweils in der Ebene der Schenkel der Seitenteile 13 jeweils eine äußere Bürste 15 bzw. eine innere Bürste 16 mit jeweils einer Vielzahl von in einer Ebene liegender Borsten. Die Verschiebbarkeit der Rahmenelemente 11, 12 gegeneinander ist in den Figuren 5 und 6 durch die seitlich dargestellten Doppelpfeile symbolisiert. Figur 5 zeigt den Einsatz 10 in einem vollständig zusammengeschoben Zustand und Figur 6 in einem nahezu vollständig ausgezogenen Zustand.

Die Verschiebbarkeit der Rahmenelement 11, 12 gegeneinander ermöglicht eine Anpassung der Größe des Einsatzes 10 an unterschiedlich große Reinigungsöffnungen 2 bzw. durch Durchlassöffnungen der Reinigungstür 3. Auf diese Weise kann der Einsatz 10 für unterschiedlich große und unterschiedliche proportionierte Reinigungstüren 3 verwendet werden. Bei einem Verkleinern des Rahmens schieben sich die jeweiligen Bürsten 15, 16 benachbarter oder gegenüberliegender Rahmenelemente 11, 12 übereinander.

Zur Befestigung des Einsatzes 10 in der Reinigungstür 3 können beispielsweise Federn, insbesondere Druckfedern, zwischen den Rahmenelement 11, 12 im Zwischenraum des Einsatzes 10 angeordnet sein, durch die der Rahmen des Einsatzes 10 in beide Richtungen auseinandergedrückt wird. Der Rahmen kann vor dem Einsetzen zusammengeschoben und damit vorgespannt werden. Nach dem Einsetzen drücken sich die Rahmenelemente 11, 12 nach außen und der Einsatz klemmt sich so selbstständig in der Reinigungsöffnung 2 bzw. dem Durchgang der Reinigungstür 3 fest. Zusätzlich oder alternativ zu den Federn kann eine Verrastung der Rahmenelemente 11, 12 gegeneinander vorhanden sein. Auch ist es denkbar, dass die Rahmenelemente 11, 12 mithilfe von Gewindespindeln gegeneinander verschiebbar sind, so dass der Rahmen durch Verdrehen der Gewindespindeln in der in der Reinigungsöffnung 2 bzw. dem Durchgang der Reinigungstür 3 verspannt werden kann. Es kann dabei eine z.B. umlaufende Dichtung an einer Außenseite des Rahmens angeordnet sein. Durch die Dichtung wird die gegenüber der Reinigungstür 3 des Schornsteins 1 abgedichtet und das Austreten von Staub durch andernfalls eventuell verbleibende Spalte verhindert.

In dem Rahmen des Einsatzes 10, hier beispielhaft in einem der Rahmenelemente 12, ist eine nach außen offene Absaugöffnung 14 eingebracht, in die der Saugschlauch 7 eingesteckt wird. Es ist alternativ auch möglich, in beide gegenüberliegende Rahmenelemente 12 jeweils eine Absaugöffnung 14 einzubringen. Das ermöglicht dann die Nutzung von zwei Saugschläuchen 7 und zwei Absaugvorrichtungen, um mit einer höheren Saugleistung zu arbeiten. Wird das nicht benötigt, könnte eine der Absaugöffnungen auch mit einer Klappe oder einem Stopfen o.ä. verschlossen werden.

Der Saugschlauch 7 und/oder die Absaugöffnung 14 können konisch ausgebildet sein, sodass der Saugschlauch 7 durch Reibschluss fest mit dem Einsatz 10 verbunden werden kann. Alternativ oder zusätzlich kann eine Schraubbefestigung oder eine Bajonett-Verbindung zwischen den beiden Elementen vorgesehen sein.

Figur 7 zeigt den Einsatz 10 nochmals in einer Art Explosionsdarstellung, bei der jeweils zwei der Rahmenelemente 11, 12 vollständig voneinander getrennt sind, sodass in dieser Figur beide Dichtungsebenen des Einsatzes 10 und entsprechend auch die inneren Bürsten 16 sichtbar sind. Die Figur zeigt auch deutlich den zwischen den beiden Dichtungsebenen gebildeten Zwischenraum, der über die Absaugöffnung 14 mit dem Saugschlauch 7 verbunden ist.

Im dargestellten Beispiel ist der Einsatz 10 mit Bürsten 15, 16 versehen, um die Dichtungsebenen zu bilden. Alternativ ist denkbar, anstelle der Bürsten eine Anordnung von elastischen Lamellen zu nutzen, um die ggf. größenveränderbaren Dichtungsebenen zu bilden, durch die das Reinigungsgerät mit seinem Schaft 6 geführt werden kann. In einer alternativen Ausgestaltung kann auch vorgesehen sein, den Einsatz 10 mit einem festen Rahmen zu gestalten, falls eine Anpassung an unterschiedliche große Reinigungsöffnungen 2 bzw. Schornsteintüren 3 nicht vorgesehen ist.

In dem dargestellten ersten Ausführungsbeispiel ist die Vorrichtung zur staubfreien Reinigung des Schornsteins so ausgebildet, dass sie in die geöffnete Schornsteintür 3 eingesetzt wird. Die Vorrichtung kann alternativ auch in Art eines Vorsatzes anstelle des Einsatzes 10 ausgebildet sein, der vor der Reinigungsöffnung 2 angeordnet wird und insbesondere auf den Rahmen 4 der Reinigungstür 3 bei geöffneter Tür 5 aufgesetzt wird. Auch ist es denkbar, dass die Vorrichtung einen Einsatz 10 und einen Adapterrahmen umfasst, der einen umlaufenden Kragen aufweist, mit dem dann der Einsatz in oder (teilweise) vor die Reinigungsöffnung 2 bzw. vor den Rahmen 4 montiert werden kann. Ein Ausführungsbeispiel einer Vorrichtung mit einem Einsatz 10 und einem Adapterrahmen wird im Zusammenhang mit den Figuren 8-12 weiter unten vorgestellt.

Es kann bei der in den Figuren 5-7 gezeigten Vorrichtung vorgesehen sein, dass in mindestens einem der Rahmenelemente 11, 12 an einer der Absaugöffnung 14 gegenüberliegenden Seite mindestens eine weitere Öffnung angeordnet ist, die während der Reinigung in das Innere des Schornsteins 1 weist. Die mindestens eine weitere Öffnung kann z.B. in einen Schenkel eines oder mehrerer Seitenteile 13 eingebracht sein, an dem auch die inneren Bürsten angeordnet sind. Durch diese mindestens eine weitere Öffnung wird Staub aus dem Innenraum des Schornsteins abgesaugt, wodurch die Staubkonzentration im Schornstein unmittelbar reduziert wird. Es kann dabei ein variabler Öffnungsquerschnitt für die mindestens eine weitere Öffnung vorgesehen sein, z.B. indem die Öffnung durch einen Schieber variabel abgedeckt und dadurch verkleinert werden kann. Die Variation des Öffnungsquerschnitts verändert das Verhältnis der Saugleistungen der Absaugung aus dem Zwischenraum und aus dem Schornsteininneren.

In den Figuren 8-12 ist ein zweites Ausführungsbeispiel einer Vorrichtung zur staubvermindernden Reinigung eines Schornsteins 1 dargestellt. Wie beim ersten Ausführungsbeispiel umfasst die Vorrichtung einen Einsatz 10 mit einem Rahmen, in dem zwei voneinander beabstandete staubzurückhaltende Durchführungen ausgebildet sind. Diese sind beispielhaft wiederum durch zwei hintereinanderliegende Ebenen an Bürsten gebildet von denen in der Figur 8 die äußeren Bürsten 15 sichtbar sind.

Anders als beim ersten Ausführungsbeispiel ist der Einsatz 10 hier nicht mit einem in seiner Größe veränderbaren Rahmen ausgebildet, sondern mit einem Rahmen mit festen Abmessungen. Der Rahmen weist einen im Querschnitt rechteckigen und dem Schornstein 1 zugewandten rechteckigen Rahmenabschnitt 17 sowie einen diesen nach außen überragenden Kragen 18.

Vergleichbar mit dem ersten Ausführungsbeispiel ist in einer Ecke des Rahmens eine hier stutzenartige Absaugöffnung 14 ausgebildet, die pneumatisch mit dem Innenraum des Einsatzes 10, der zwischen den beiden staubzurückhaltenden Durchführungen ausgebildet ist, verbunden ist. In die Absaugöffnung 14 ist hier beispielhaft ein Saugschlauch 7 eingesteckt.

In seinen Außenabmessungen ist der Rahmen und insbesondere sein rechteckiger Rahmenabschnitt 17 kleiner als die Größe der Reinigungsöffnung 2 des Schornsteins 1.

Um den Einsatz 10 dennoch möglichst dichtend in der Reinigungsöffnung 2 anzuordnen, ist ein Adapterrahmen 19 aus einem weichen und komprimierbaren Material, beispielsweise einem Schaumkunststoff, vorgesehen, der mittig eine rechteckige Öffnung aufweist, in die der Einsatz 10 mit dem rechteckigen Rahmenabschnitt 17 möglichst klemmend eingesetzt werden kann. Beim eingesetzten Einsatz 10 liegt der Kragen auf der vorderen Fläche des Dichtungsadapters 19 auf.

Die Außenabmessungen des Adapterrahmens 19 entsprechen im Wesentlichen der Größe der Reinigungsöffnung 2, wobei die Seitenwände schräg ausgebildet sind, so dass der Adapterrahmen 19 die Form eines Kegelstumpfs mit rechteckiger Grundfläche aufweist.

In Figur 9 ist dargestellt, wie der Adapterrahmen 19 klemmend in die Reinigungsöffnung 2 eingesetzt werden kann und so auch bei unterschiedlich großen Reinigungsöffnungen 2 diese im Wesentlichen vollständig verschließt.

Es kann vorgesehen sein, den Adapterrahmen 19 in unterschiedlichen Größen und unterschiedlichen Seitenverhältnissen von Höhe und Breite (bezogen auf die Einbaurichtung gemäß Figur 9) sowie unterschiedlichen Winkeln der äußeren Seitenwände bereitzustellen, um den Einsatz 10 variabel für verschiedenste Reinigungsöffnungen 2 verwenden zu können.

Figur 10 zeigt an einem teilgeöffnetem Schornstein 1 die Nutzung der Vorrichtung während eines Reinigungsvorgangs. Wie beim ersten Ausführungsbeispiel ist der Schaft eines Reinigungsgeräts 6, dessen Bürstenkopf sich im Schornstein 1 befindet, durch die beiden Bürsten 15 und 16 geführt.

Die Figuren 11 und 12 zeigen den Einsatz 10 und den Dichtungsadapter 19 nochmals separat voneinander in räumlicher Darstellung (Figur 11) beziehungsweise geschnittener räumlicher Darstellung (Figur 12).

In Figur 12 ist gut die pneumatische Verbindung zwischen der Absaugöffnung 14, die hier in Form eines Stutzens ausgebildet ist und dem Innenraum zwischen der äußeren Bürste 15 und der inneren Bürste 16. Zur Seite hin ist der mit der Absaugöffnung 14 verbundene Innenraum durch den Rahmen des Einsatzes 10 und insbesondere dem rechteckigen Abschnitt 17 abgeschlossen. Wie beim ersten Ausführungsbeispiel können zusätzlich Öffnungen zum Inneren des Schornsteins 1 vorhanden sein, um im Schornstein herabrieselnde Partikel unmittelbar durch den Einsatz 10 vom Saugschlauch 7 abzusaugen.

Bei einem erfindungsgemäßen Verfahren zum staubverminderten Reinigen eines Schornsteins wird entsprechend eine derartige Vorrichtung in eine Reinigungsöffnung des Schornsteins eingesetzt oder vor dieser angeordnet und der Schornstein wird mit einem Reinigungsgerät, dessen Schaft durch die Vorrichtung geführt ist, gereinigt, während die Vorrichtung mit einer Absaugung gekoppelt ist und der Zwischenraum der Vorrichtung und ggf. zusätzlich der Innenraum des Schornsteins abgesaugt wird.

### Bezugszeichenliste

- 1: Schornstein
- 2: Reinigungsöffnung
- 3: Reinigungsklappe
- 4: Rahmen
- 5: Tür
- 6: Schaft eines Reinigungsgeräts
- 7: Saugschlauch

- 10: Einsatz
- 11, 12: Rahmenelement
- 13: Seitenteil
- 14: Absaugöffnung
- 15: äußere Bürste
- 16: innere Bürste
- 17: rechteckiger Rahmenabschnitt
- 18: Kragen
- 19: Adapterrahmen

## Patentansprüche

1. Vorrichtung zur Verminderung einer Staubbelastung bei einer Schornsteinreinigung mit einem Reinigungsgerät, das durch eine Reinigungsöffnung (2) in einen Schornstein (1) einführbar ist und mithilfe eines elastischen Schafts (6) im Inneren des Schornsteins (1) bewegbar ist, **dadurch gekennzeichnet, dass**
- die Vorrichtung einen Rahmen aufweist, der in oder vor die ReinigungsÖffnung (2) montierbar ist, wobei
- an dem Rahmen durch elastische Elemente zwei voneinander beabstandete staubzurückhaltende Durchführungen für den Schaft (6) gebildet sind, und wobei
- von dem Rahmen und den staubzurückhaltenden Durchführungen ein Zwischenraum gebildet wird, in den mindestens eine Absaugöffnung (14) führt.

2. Vorrichtung nach Anspruch 1, bei der der Rahmen profilierte Seitenteile (13) aufweist, wobei an den profilierten Seitenteilen (13) die elastischen Elemente der staubzurückhaltenden Durchführungen angeordnet sind.

3. Vorrichtung nach Anspruch 2, bei der die Seitenteile (13) u-förmig profiliert sind, wobei die elastischen Elemente an Schenkeln der u-förmig profilierten Seitenteile (13) angeordnet sind.

4. Vorrichtung nach einem der Ansprüche 1 bis 3, bei der der Rahmen in mindestens einer Raumrichtung teleskopierbar ausgebildet ist.

5. Vorrichtung nach Anspruch 3 und 4, bei der der Rahmen von mindestens zwei unterschiedlichen Rahmenelementen (11, 12) gebildet wird, die ineinandergreifende und gegeneinander verschiebbare u-förmige Seitenteile (13) aufweisen.

6. Vorrichtung einem der Ansprüche 1 bis 3, bei der der Rahmen feste Abmessungen hat und in einen wechselbaren Adapterrahmen (19) eingesetzt ist, der in oder vor der Reinigungsöffnung (2) montiert wird.

7. Vorrichtung nach Anspruch 6, bei der der Adapterrahmen (19) die Form eines Kegelstumpfs mit rechteckiger Grundfläche hat und eine zentrale Öffnung aufweist, in die der Rahmen eingesetzt ist.

8. Vorrichtung nach einem der Ansprüche 1 bis 7, bei der die elastischen Elemente der staubzurückhaltenden Durchführungen Bürsten (15, 16) sind.

9. Vorrichtung nach einem der Ansprüche 1 bis 8, bei der die mindestens eine Absaugöffnung (14) in einer ersten Seite des Rahmens angeordnet ist und zur Verbindung mit einem Saugschlauch (7) ausgebildet ist.

10. Vorrichtung nach Anspruch 9, bei der in dem Rahmen an einer der ersten Seite gegenüberliegenden Seite mindestens eine weitere Öffnung angeordnet ist.

11. Vorrichtung nach Anspruch 10, bei der der mindestens einen weiteren Öffnung ein Abdeckelement zur Einstellung eines Öffnungsquerschnitts zugeordnet ist.

12. Verfahren zur Reinigung eines Schornsteins (1) mit verminderter Staubbelastung mit den folgenden Schritten:
- Ein- oder Vorsetzen einer Vorrichtung nach einem der Ansprüche 1 bis 12 in oder vor eine Reinigungsöffnung (2) des Schornsteins (1);
- Einführen eines Reinigungsgeräts mit einem elastischen Schaft (6) durch die Vorrichtung in den Schornstein (1);
- Verbinden des Zwischenraums der Vorrichtung mit einer Absaugung; und
- Reinigen des Schornsteins (1) mithilfe des Reinigungswerkzeugs unter Absaugung des Zwischenraums.

13. Verfahren nach Anspruch 12, bei dem die Vorrichtung vor oder während des Ein- oder Vorsetzens in oder vor die Reinigungsöffnung (2) in ihrer Größe an die Reinigungsöffnung (2) oder an eine dieser zugeordneten Reinigungstür (3) angepasst wird.

14. Verfahren nach Anspruch 12 oder 13, bei dem nach dem Abschluss der Reinigung das Reinigungsgerät an dem elastischen Schaft (6) durch die Vorrichtung entnommen wird, während aus dem Zwischenraum abgesaugt wird.

15. Anwendung einer Vorrichtung zur staubverminderten Reinigung eines Schornsteins (1) durch eine Reinigungsöffnung (2) mithilfe eines Reinigungsgeräts mit einem elastischen Schaft (6), **dadurch gekennzeichnet, dass** die Vorrichtung gemäß einem der Ansprüche 1 bis 12 ausgebildet ist und während der Reinigung vor oder in der Reinigungsöffnung (2) des Schornsteins (1) angeordnet ist.
